# EUROPÄISCHE PATENTSCHRIFT

(11) **EP 1 099 789 B1**
(45) Veröffentlichungstag und Bekanntmachung des Hinweises auf die Patenterteilung: **11.02.2004**
(21) Anmeldenummer: 00124501.8
(22) Anmeldetag: 09.11.2000
(51) Int. Cl.: D05B 35/00

(54) **Nähmaschine**
Sewing machine
Machine à coudre

(30) Priorität: 10.11.1999 DE 29919709 U
(43) Veröffentlichungstag der Anmeldung: 16.05.2001
(73) Patentinhaber: Impuls-Apparatebau Jaeger & Sohn GmbH, 75417 Mühlacker (DE)
(72) Erfinder: Jaeger, Rainer G., 75446 Wiernsheim 2 (DE)
(74) Vertreter: Lasch, Hartmut Dipl.-Ing.

(56) Entgegenhaltungen:
- EP-A- 0 129 043
- DE-A- 3 719 188
- US-A- 3 839 973

## Beschreibung

Die Erfindung betrifft eine Nähmaschine mit zumindest einem in einer vorbestimmten Lage gehaltenen Stoffzuschnitt und einem längs einer am Stoffzuschnitt auszubildenden Naht verfahrbaren Nähkopf (Siehe US-A-3 839 973).

Nähmaschinen finden bekanntlich Verwendung, um entweder einen Stoffzuschnitt umzunähen oder mehrere Stoffzuschnitte mittels einer Naht zu verbinden. Dabei werden insbesondere im privaten Bereich in der Regel Nähmaschinen verwendet, bei denen der Nähkopf feststeht und der Stoffzuschnitt entweder manuell oder mittels eines Antriebs unter dem Nähkopf hindurchgeführt wird, wobei der Nähkopf vom Stoffzuschnitt abhebbar und auf diesen absenkbar ist. Darüber hinaus finden insbesondere in der industriellen Fertigung zum Vernähen von relativ großen Stoffzuschnitten auch Nähmaschinen Verwendung, bei denen der oder die Stoffzuschnitte auf einem Auflagetisch aufliegen und auf diesem in vorbestimmter Lage gehalten sind, wobei der Nähkopf auf einem Wagen angeordnet ist, der entlang einer Führung längs dem Auflagetisch verfahrbar ist. Nachdem die Stoffzuschnitte auf dem Auflagetisch positioniert sind, läuft der eigentliche Nähvorgang bei gleichzeitigem Verfahren des Wagens im wesentlichen selbsttätig ab.

Um einen exakten Nahtverlauf zu erhalten, ist es notwendig, die Stoffzuschnitte auf dem Auflagetisch sicher zu positionieren. Bei den bekannten Nähmaschinen geschieht dies dadurch, daß die Stoffzuschnitte von der Oberseite mit Hilfe einer Vielzahl von Stempeln gegen den Auflagetisch gespannt werden. Zusätzlich oder alternativ dazu können auch Klammern Verwendung finden, mit denen die Stoffzuschnitte ergriffen und gehalten werden. Es hat sich gezeigt, daß die Verwendung von Stempeln oder Klammer insbesondere bei dünnen, druckempfindlichen Stoffen zu einer Beschädigung führen kann, da die relativ hohen Haltekräfte konzentriert auf kleinen Flächen auf die Stoffzuschnitte einwirken. Darüber hinaus sind die Stoffzuschnitte mittels der Stempel oder Klammer nur punktuell gehalten, so daß es in den zwischen den Haltepunkten liegenden Abschnitten zu Verformungen kommen kann, wodurch die genaue Positionierung nachteilig beeinflußt ist.

Der Erfindung liegt die Aufgabe zugrunde, eine Nähmaschine der genannten Art zu schaffen, bei der eine schonende Halterung des Stoffzuschnittes zuverlässig gewährleistet ist.

Diese Aufgabe wird erfindungsgemäß bei einer Nähmaschine der genannten Art dadurch gelöst, daß der Stoffzuschnitt mittels Unterdruck in seiner vorbestimmten Lage gehalten ist. Infolge des Unterdrucks wird der Stoffzuschnitt im wesentlichen vollflächig auf den Auflagetisch gesaugt, wodurch die Haltekräfte nicht punktuell, sondern über eine große Fläche auf den Stoffzuschnitt einwirken, so daß Spannungsspitzen und daraus resultierende Beeinträchtigungen des Stoffes vermieden sind.

Vorzugsweise ist eine perforierte Auflagefläche für den Stoffzuschnitt vorgesehen, die auf ihrer Unterseite mit einem Unterdruck beaufschlagt ist. Die perforierte Auflagefläche, bei der es sich beispielsweise um ein Lochblech handeln kann, besitzt eine ausreichende Stabilität, um die Stoffzuschnitte in vorgewünschter Position zu tragen. Desweiteren kann über die Anzahl und das Rastermaß der Perforationen der Auflagefläche die den Stoffzuschnitt auf die Auflagefläche saugende Haltekraft eingestellt und variiert werden. Insbesondere kann vorgesehen sein, daß die perforierte Auflagefläche auswechselbar ist, so daß die Nähmaschine hinsichtlich der Haltekraft für den Stoffzuschnitt auf der Auflagefläche in einfacher Weise an unterschiedliche Einsatzbedingungen und Stoffarten angepaßt werden kann.

Um über die gesamte Auflagefläche und somit an allen Perforationen bzw. Löchern eine möglichst gleichmäßigen Unterdruck zu erhalten, kann unterhalb der Auflagefläche ein Druckausgleichselement beispielsweise in Form eines luftdurchlässigen Polsterkörpers angeordnet sein, der in bevorzugter Ausgestaltung der Erfindung aus einem offenzelligen Schaumstoff besteht.

Ein konstruktiv einfacher Aufbau der Auflagefläche läßt sich erreichen, wenn diese die obere Abdeckung einer Kassette oder eines kassettenartigen Auflagetisches ist, deren bzw. dessen Innenraum mittels einer bekannten Saugpumpe auf dem Unterdruck gehalten ist.

Zum Vernähen von zwei Stoffzuschnitten werden diese in gewünschter Weise auf der Auflagefläche positioniert. Bei bemusterten Stoffen ist es notwendig, daß die Muster der miteinander zu vernähenden Stoffzuschnitte glatt bzw. kontinuierlich ineinander übergehen, was von einer Bedienperson bei der Positionierung der beiden Stoffzuschnitte überprüft wird. Für die Bedienperson ist es bei der gegenseitigen Ausrichtung der Muster der Stoffzuschnitte sehr hilfreich, wenn der genaue Verlauf der Naht bekannt und wahrnehmbar wäre. Um dies zu ermöglichen, ist in Weiterbildung der Erfindung vorgesehen, daß oberhalb der Nähmaschine eine Projektionseinrichtung insbesondere in Form eines Laserprojektors angeordnet ist, die auf die Stoffzuschnitte eine 1. Linie entsprechend dem Nahtverlauf projiziert. Zusätzlich dazu kann auch mittels eines Lasers eine 2. Linie auf die Stoffzuschnitte projiziert werden, die den Verlauf der Schnittkante nach dem Vernähen der Stoffzuschnitte anzeigt. Um die Projektionseinrichtung vor Vibrationen der Nähmaschine zu schützen, sollte sie unabhängig von dieser an der Decke des Raums angebracht sein, in dem die Nähmaschine betrieben wird.

Nach dem gegenseitigen Ausrichten der Stoffzuschnitte wird die Saugpumpe aktiviert, wodurch die beiden Stoffzuschnitte mittels Unterdruck von oben auf die Auflagefläche gespannt werden. Anschließend wird der eigentliche Nähvorgang ausgelöst, bei dem der auf einem Wagen angeordnete Nähkopf entlang einer Führung am Rand des Auflagetisches entlangfährt und die dort liegenden, miteinander zu verbindenden Kanten der Stoffzuschnitte vernäht.

Weitere Einzelheiten und Merkmale der Erfindung sind aus der folgenden Beschreibung eines Ausführungsbeispiels unter Bezugnahme auf die Zeichnung ersichtlich. Es zeigen:
- Figur 1: eine Aufsicht auf eine erfindungsgemäße Nähmaschine und
- Figur 2: den Schnitt II-II in Figur 1.

Eine in den Figuren 1 und 2 dargestellte Nähmaschine 10 besitzt einen feststehenden Auflagetisch 23, der in seinem oberen Bereich als Hohlkassette ausgebildet und oberseitig von einem eine obere Auflagefläche 11 definierenden Lochblech 21 abgedeckt ist, das eine Vielzahl von gleichmäßig verteilten Durchgangslöchern 20 besitzt. Unterhalb des Lochbleches 21 ist ein luftdurchlässiger Polsterkörper 22 aus einem offenzelligen Schaumstoff angeordnet. Der Innenraum des Auflagetisches 23 kann mittels einer nicht dargestellten Saugpumpe auf einen Unterdruck gebracht werden, wodurch Stoffzuschnitte, die auf der Oberseite der Auflagefläche 11 liegen, gegen diese gespannt werden.

Unterhalb einer Seitenkante des Auflagetisches 23 ist eine von zwei Schienen 25 gebildete Führung 13 vorgesehen, auf der ein Nähmaschinenwagen 24 verschieblich geführt ist. Der Nähmaschinenwagen 24 trägt eine an sich bekannte Nähmaschine 15 mit einem Nähkopf 16, wobei die Nähmaschine über einen Elektromotor 17 angetrieben ist. Darüber hinaus sind an der Nähmaschine in herkömmlicher Ausgestaltung mehrere Garnrollen 18 sowie ein Bedienpult 19 vorgesehen. In Bewegungsrichtung unmittelbar vor dem Nähkopf 16 ist am Wagen 24 eine Stoffauflageschiene 12 montiert, die bei Bewegung des Wagens 24 dem Überstand des auf den Auflagetisch 23 infolge Unterdruck gehaltenen Stoffzuschnittes untergreift und relativ zum Nähkopf 16 korrekt ausrichtet.

Oberhalb der Nähmaschine ist eine nicht dargestellte Projektionseinrichtung vorgesehen, die von oben auf die Stoffzuschnitte eine gerade Linie 26 von Laserlicht projiziert, die den Nahtverlauf anzeigt und dementsprechend durch den Nähkopf 16 verläuft. Im Abstand parallel dazu kann eine zweite gerade Linie (nicht dargestellt) von Laserlicht auf die Stoffzuschnitte projiziert werden, die den Verlauf der Schnittkante nach dem Vernähen der Stoffzuschnitte anzeigt.

Die Haltekraft, mit der der Stoffzuschnitt auf der Auflagefläche 11 des Auflagetischs 23 gehalten ist, ist abhängig von der eingestellten Saugleistung der Saugpumpe sowie der Größe und der Anzahl der Durchgangslöcher 20 des Lochbleches 21. Dieses ist auswechselbar am Auflagetisch 23 gelagert, so daß Lochbleche mit einer sowohl in Anzahl als auch Größe unterschiedlichen Lochung Verwendung finden können.

## Patentansprüche

1. Nähmaschine mit zumindest einem in einer vorbestimmten Lage gehaltenen Stoffzuschnitt und einem längs einer am Stoffzuschnitt auszubildenden Naht verfahrbaren Nähkopf (16), mit einer perforierten Auflagefläche (11) für den Stoffzuschnitt, die auf ihrer Unterseite mit einem Unterdruck beaufschlagt ist, der den Stoffzuschnitt in seiner vorbestimmten Lage hält, **dadurch gekennzeichnet, daß** unterhalb der Auflagefläche (11) ein luftdurchlässiger Polsterkörper (22) angeordnet ist.

2. Nähmaschine nach Anspruch 1, **dadurch gekennzeichnet, daß** der Polsterkörper (22) aus offenzelligem Schaumstoff besteht.

3. Nähmaschine nach Anspruch 1 oder 2, **dadurch gekennzeichnet, daß** die Auflagefläche (11) von einem Lochblech gebildet ist.

4. Nähmaschine nach einem der Ansprüche 1 bis 3, **dadurch gekennzeichnet, daß** die Auflagefläche (11) die obere Abdeckung (21) eines kassettenartigen Auflagetischs (23) ist, dessen Innenraum auf Unterdruck gehalten ist.

5. Nähmaschine nach einem der Ansprüche 1 bis 4, **dadurch gekennzeichnet, daß** mittels einer oberhalb der Nähmaschine angeordneten Projektionseinrichtung eine 1. Linie (26) auf den Stoffzuschnitt projizierbar ist, die den Nahtverlauf anzeigt.

6. Nähmaschine nach einem der Ansprüche 1 bis 5, **dadurch gekennzeichnet, daß** mittels einer oberhalb der Nähmaschine angeordneten Projektionseinrichtung eine 2. Linie auf den Stoffzuschnitt projizierbar ist, die den Verlauf der Schnittlinie anzeigt.

7. Nähmaschine nach Anspruch 5 oder 6, **dadurch gekennzeichnet, daß** die Projektionseinrichtung eine LaserLichtquelle umfaßt.

## Claims

1. Sewing machine with at least one fabric blank held in a predetermined position and a sewing head (16) movable along a seam to be formed on the fabric blank and having a perforated bearing surface (11) for the fabric blank, to whose underside is applied a vacuum, which holds the fabric blank in its predetermined position, **characterized in that** an air-permeable cushion body (22) is placed below the bearing surface (11).

2. Sewing machine according to claim 1, **characterized in that** the cushion body (22) comprises open-cell foam.

3. Sewing machine according to claim 1 or 2, **characterized in that** the bearing surface (11) is formed by a perforated plate.

4. Sewing machine according to one of the claims 1 to 3, **characterized in that** the bearing surface (11) is the upper cover (21) of a magazine-like support table (23), whose interior is kept under vacuum.

5. Sewing machine according to one of the claims 1 to 4, **characterized in that** by means of a projecting device positioned above the sewing machine a first line (26) is projectable onto the fabric blank and indicates the path of the seam.

6. Sewing machine according to one of the claims 1 to 5, **characterized in that** by means of a projecting device positioned above the sewing machine a second line is projectable onto the fabric blank and indicates the path of the cutting line.

7. Sewing machine according to claim 5 or 6, **characterized in that** the projecting device comprises a laser light source.

## Revendications

1. Machine à coudre présentant au moins une pièce de tissu maintenue dans une position prédéfinie et une tête de couture (16) déplaçable le long d'une couture à effectuer sur la pièce de tissu, comprenant une surface-support (11) perforée pour la pièce de tissu, soumise à sa face inférieure à une dépression maintenant la pièce de tissu dans sa position prédéfinie, **caractérisée en ce que** l'on dispose un matelassage (22) perméable à l'air en-dessous de la surface de support.

2. Machine à coudre selon la revendication 1, **caractérisée en ce que** le matelassage (22) consiste en une mousse à alvéoles ouvertes.

3. Machine à coudre selon la revendication 1 ou 2, **caractérisée en ce que** la surface-support (11) est constituée par une tôle perforée.

4. Machine à coudre selon l'une quelconque des revendications 1 à 3, **caractérisée en ce que** la surface-support (11) correspond au recouvrement supérieur (21) d'une table-support en forme de caisson, dont l'espace intérieur est maintenu en dépression.

5. Machine à coudre selon l'une quelconque des revendications 1 à 4, **caractérisée en ce qu'**au moyen d'un dispositif de projection disposé en aval de la machine à coudre, on peut projeter une première ligne (26) sur la pièce de tissu qui indique le tracé de la couture.

6. Machine à coudre selon l'une quelconque des revendications 1 à 5, **caractérisée en ce qu'**au moyen d'un dispositif de projection disposé en aval de la machine à coudre, on peut projeter une deuxième ligne (26) sur la pièce de tissu qui indique le tracé de la ligne de coupe.

7. Machine à coudre selon la revendication 5 ou 6, **caractérisée en ce que** le dispositif de projection comprend une source de lumière laser.
